# EUROPÄISCHE PATENTSCHRIFT

(11) **EP 3 211 130 B1**
(45) Veröffentlichungstag und Bekanntmachung des Hinweises auf die Patenterteilung: **12.08.2020**
(21) Anmeldenummer: 17155435.5
(22) Anmeldetag: 09.02.2017
(51) Int. Cl.: D06F 39/08, D06F 39/10

(54) **FILTERDECKEL, FILTEREINSATZ UND WASCHMASCHINE**
FILTER COVER, FILTER INSERT AND WASHING MACHINE
COUVERCLE DE FILTRE, ÉLÉMENT FILTRANT ET LAVE-LINGE

(30) Priorität: 25.02.2016 DE 102016103335
(43) Veröffentlichungstag der Anmeldung: 30.08.2017
(73) Patentinhaber: Miele & Cie. KG, 33332 Gütersloh (DE)
(72) Erfinder: Dohmen, Anja, 33739 Bielefeld (DE); Rottmann, Andrea, 33378 Rheda-Wiedenbrück (DE)

(56) Entgegenhaltungen:
- EP-A1- 1 969 170
- EP-A1- 2 559 802
- DE-A1- 3 922 629
- DE-A1-102014 107 691
- DE-U1- 29 712 762
- JP-A- 2001 321 596

## Beschreibung

Die Erfindung betrifft einen Filterdeckel, einen Filtereinsatz und eine Waschmaschine. Insbesondere betrifft die Erfindung einen Filterdeckel und einen Filtereinsatz, die in ein Aggregatgehäuse eines Laugen- und/oder Umflutpumpenaggregats der Waschmaschine angeordnet werden können bzw. sind.

Der Filtereinsatz weist den Filterdeckel und einen Filterkörper auf. Der Filterkörper weist einen Schraubdeckel auf, an den über eine Mittelsäule ein Filter angeschlossen ist. Wenn der Filtereinsatz in dem Aggregatgehäuse angeordnet ist, ist der Filterdeckel an dem Filter angeordnet. Der Filtereinsatz ist im Abwasserweg der Waschmaschine angeordnet, um ein Abscheiden von Fremdkörpern aus Waschlauge zu ermöglichen, bevor die Waschlauge durch eine Pumpenkammer des Laugen- und/oder Umflutpumpenaggregats strömt. Der Filterdeckel dient zur strömungstechnischen Trennung des Aggregatgehäuses in eine Filterkammer, die den Filtereinsatz aufweist, und die Pumpenkammer, die eine Pumpe insbesondere eine Laugen- und/oder Umflutpumpe aufweist.

Aus der EP 1969170 A1 ist ein Filtereinsatz für eine Waschmaschine bekannt, der ein im inneren des Filtergehäuses liegendem Filterdeckel mit einem zentralen Saugstutzen. An der zur Wartungsöffnung gerichteten Seite ist der Filterdeckel mittels eines Federnden Steges mit dem vorderen Verschluss verbunden.

Die JP 2001321596 A offenbart einen Filtereinsatz mit einem innenliegenden Filterdeckel. Hierbei ist der Saugstutzen verlängert ausgebildet, um die mechanische Verbindung zum äußeren Verschluss bereitzustellen. Die DE 3922629 C2 offenbart einen ähnlichen Filtereinsatz.

Die DE 29712762 U1 offenbart auch einen Filtereinsatz mit einem im inneren des Filtergehäuses liegenden Filterdeckels mit zentralem Saugstutzen. Der Deckel ist mittels zwei gegenüberliegenden Stegen mit dem Verschlussdeckel verbunden. Sowohl am Filterdeckel als auch am Verschluss ist jeweils eine ringförmige elastische Dichtung angebracht.

Die EP 2559802 A1 oder DE 102014107691 A1 offenbaren einen Filtereinsatz mit einem Filterdeckel mit Saugstutzen, der in Erstreckung des Saugstutzens Wandelemente besitzt. Diese Wandelemente stützen sich auf ein Aufnahmeteil ab, das wiederrum mit den Stegen zum Verschlussdeckel verbunden ist. Die Wand ist dabei fest ausgebildet.

Um die Pumpe vor Verunreinigung und Beschädigung durch Fremdkörper zu schützen, wird der Filtereinsatz in die Filterkammer eingesetzt, die die Waschlauge bei Betrieb der Pumpe vor der Pumpenkammer passiert. Je nach Auslegung des Filtereinsatzes können Knöpfe, Gardinenrollen etc. abgeschieden werden und/oder können Fremdkörper wie Fäden und/oder Flusen zurückgehalten werden. Der Filtereinsatz ist mit dem Aggregatgehäuse mittels des Schraubdeckels verschraubt, der von der Außenseite der Waschmaschine zugänglich ist. Der Filtereinsatz dichtet die Filterkammer an zwei Stellen ab. Direkt an der Verschraubung mit dem Aggregatgehäuse verhindert der Filterkörper das Austreten von Wasser aus der Waschmaschine. Im Aggregatgehäuse schließt der Filterdeckel die Pumpenkammer ab, um einen "Kurzschluss" im Wasserkreislauf zu vermeiden. Dazu ist es notwendig, dass der Filterdeckel an den Filterkörper insbesondere eine Seite des Filterdeckels an das Filter angepasst ist.

Fig. 1 zeigt schematisch eine Draufsicht auf einen Filterdeckel nach dem Stand der Technik. Der Filterdeckel 2 weist eine Oberseite (nicht gezeigt) und eine Unterseite 21 auf, die an einem Filter (nicht gezeigt) eines Filterkörpers (nicht gezeigt) anordnbar ist. Der Filterdeckel 2 weist einen Saugstutzen 25 auf, der sich von der Unterseite 21 in eine Erstreckungsrichtung (nicht gezeigt) erstreckt und in Draufsicht auf die Unterseite 21 mittig in einer kreisförmigen Gestalt des Filterdeckels 2 angeordnet ist. Von der Unterseite 21 des Filterdeckels 2 erstreckt sich weiterhin ein Wandelement 22 in die Erstreckungsrichtung (nicht gezeigt). Das Wandelement 22 ist segmentiert und insbesondere in einem Randbereich des Filterdeckels 2 kreisringförmig angeordnet. Das Wandelement 22 weist ein Segment 221 und ein weiteres Segment 222 auf, die beabstandet zueinander angeordnet sind. In dem Kreisring, auf dem die Segmente 221, 222 bebstandet angeordnet sind, ist zwischen dem Segment 221 und dem weiteren Segment 222 jeweils ein Vorsprungelement 26 beabstandet zu ihnen angeordnet. Das Vorsprungelement 26 weist einen Wandabschnitt 261 auf, der sich von der Unterseite 21 in die Erstreckungsrichtung (nicht gezeigt) erstreckt, und einen Vorsprungabschnitt 262 auf, der an einem der Unterseite 21 gegenüberliegenden Ende des Vorsprungelements 26 auf einer dem Saugstutzen 25 zugewandten Seite des Wandabschnitts 261 ausgebildet ist.

Fig. 2 zeigt schematisch eine Schnittansicht des in Fig. 1 gezeigten Filterdeckels. Fig. 2 zeigt eine Schnittansicht eines halbierten Filterdeckels 2. Es ist die Draufsicht auf die Hälfte des Filterdeckels 2 mit dem Segment 221 des Wandelements 22 gezeigt. Wenn der Filtereinsatz (nicht gezeigt) in einem Aggregatgehäuse (nicht gezeigt) eines Laugen- und/oder Umflutpumpenaggregats (nicht gezeigt) einer Waschmaschine (nicht gezeigt) angeordnet ist, ist der Filterdeckel 2 an dem Filter (nicht gezeigt) des Filterkörpers (nicht gezeigt) angeordnet. Die Unterseite 21 des Filterdeckels 2 ist einer Filterkammer (nicht gezeigt) des Aggregatsgehäuses zugewandt, während die Oberseite 28 des Filterdeckels 2 einer Pumpenkammer (nicht gezeigt) des Aggregatsgehäuses zugewandt ist. Das Segment 221 des Wandelements 22 ist beabstandet zu den Vorsprungelementen 26 angeordnet. Die Erstreckungsrichtung E ist senkrecht oder im Wesentlichen senkrecht zur Unterseite 21 des Filterdeckels 2.

Der in Fig. 1 und 2 gezeigte Filterdeckel 2 ist ausgebildet, zusammen mit dem Filterkörper (nicht gezeigt) in dem Aggregatgehäuse des Laugen- und/oder Umflutpumpenaggregats angeordnet zu sein, das in Fig. 3 und 4 gezeigt ist. Fig. 3 zeigt schematisch eine Draufsicht auf ein Aggregatgehäuse nach dem Stand der Technik, das Teil des Laugen- und/oder Umflutpumpenaggregats der Waschmaschine ist, und Fig. 4 zeigt schematisch eine Querschnittsansicht des in Fig. 3 gezeigten Aggregatgehäuses nach dem Stand der Technik. Das Aggregatgehäuse 3 weist eine Filterkammer 31 und eine Pumpenkammer 32 (in Fig. 3 nicht ersichtlich) auf, die durch den in Fig. 1 und 2 gezeigten Filterdeckel (nicht gezeigt) strömungstechnisch getrennt werden können. In der Pumpenkammer 32 ist eine Pumpe (nicht gezeigt) wie eine Laugen- und/oder Umflutpumpe angeordnet. In der Filterkammer 31 ist ein Filtereinsatz (nicht gezeigt) angeordnet, der neben dem in Fig. 1 und 2 gezeigten Filterdeckel einen Filterkörper (nicht gezeigt) mit einem Schraubdeckel (nicht gezeigt) aufweist, an den über eine Mittelsäule (nicht gezeigt) ein Filter (nicht gezeigt) angeschlossen ist. Der Schraubdeckel ist mit einem Gewinde 35 des Aggregatgehäuses 3 verschraubbar, sodass sich die Mittelsäule und das Filter in die Filterkammer 31 hinein erstrecken. Das Filter ist in dem Aggregatgehäuse 3 derart positioniert, dass es an der Unterseite des in Fig. 1 und 2 gezeigten Filterdeckels angeordnet ist. An der Filterkammer 31 ist ein Zulaufstutzen 33 angeordnet, und an der Pumpenkammer 32 ist ein Druckstutzen 34 (nicht in Fig. 4 ersichtlich) angeordnet, die mit weiteren Leitungen (nicht gezeigt) der Waschmaschine (nicht gezeigt) verbunden sind.

Bei Betrieb der Waschmaschine, wenn die Pumpe des Laugen- und/oder Umflutaggregats aktiviert ist, um Flüssigkeit wie Wasser oder Waschlauge durch das Laugen- und/oder Umflutaggregat zu pumpen, strömt die Flüssigkeit durch den Zulaufstutzen 33 in die Filterkammer 31, passiert den Filterkörper insbesondere das Filter und wird durch den Saugstutzen 25 in die Pumpenkammer 32 geführt und über den Druckstutzen 34 aus der Pumpenkammer 32 entfernt.

Toleranzen zwischen dem Filterkörper und dem Filterdeckel müssen ausgeglichen werden, um eine Abdichtung der Pumpenkammer gegenüber der Filterkammer zu gewährleisten. Weiterhin muss eine Abdichtung an der Verschraubung des Filterkörpers mit dem Aggregatgehäuse sichergestellt werden. Toleranzen der Bauteile können zu einem gewissen Ausmaß ausgeglichen werden, wenn der Filterdeckel und der Filterkörper elastisches Material aufweisen. Es besteht ein Bedarf an einer Abdichtung der Pumpenkammer gegenüber der Filterkammer des Laugen- und/oder Umflutaggregats, ohne dabei die Abdichtung an der Verschraubung des Filterkörpers mit dem Aggregatgehäuse der Waschmaschine zu beeinflussen.

Der Erfindung stellt sich somit das Problem, einen Filterdeckel, einen Filtereinsatz und eine Waschmaschine bereitzustellen, bei denen der Filterdeckel ausgelegt ist, eine Toleranz zwischen einem Filterkörper und dem Filterdeckel auszugleichen, die als Filtereinsatz in einem Aggregatgehäuse eines Laugen- und/oder Umflutpumpenaggregats der Waschmaschine angeordnet sind, wobei der Filterdeckel zum strömungstechnischem Trennen zweier Kammern insbesondere einer Filterkammer, in der der Filtereinsatz angeordnet et ist, und einer Pumpenkammer dient, in der eine Pumpe angeordnet ist.

Erfindungsgemäß wird dieses Problem durch einen Filterdeckel mit den Merkmalen des Patentanspruchs 1, durch einen Filtereinsatz mit den Merkmalen des Patentanspruchs 6 und eine Waschmaschine mit den Merkmalen des Patentanspruchs 9 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Fähigkeit des Filterdeckels, eine oder mehrere Toleranzen auszugleichen, darin dass mit dem Filterdeckel zwei Kammern in der gewünschten abdichtenden Weise strömungstechnisch getrennt werden können. Eine erzielbare Dichtwirkung ist gegenüber dem in Fig. 1 und 2 gezeigten Filterdeckel verbessert.

Der Filterdeckel zum Einsetzen in ein Aggregatgehäuse eines Laugen- und/oder Umflutpumpenaggregats einer Waschmaschine, weist eine Oberseite und eine Unterseite auf. Ein zentraler Saugstutzen erstreckt sich von der Unterseite des Filterdeckels in eine Erstreckungsrichtung. Weiterhin erstreckt sich von der Unterseite in die Erstreckungsrichtung ein segmentiertes Wandelement. Der Filterdeckel weist ein Federelement auf. Die Erstreckungsrichtung ist vorzugsweise senkrecht oder im Wesentlichen senkrecht zur Unterseite des Filterdeckels.

Der Filterdeckel weist vorzugsweise in Draufsicht auf die Oberseite bzw. die Unterseite eine kreisförmige Gestalt auf. Der Saugstutzen ist in dieser Draufsicht zentral an dem Filterdeckel ausgebildet. Das segmentierte Wandelement weist vorzugsweise zwei oder ggf. mehr Segmente auf, die beabstandet zueinander kreisringförmig angeordnet sind. Die Segmente sind vorzugsweise an einem Randbereich der Unterseite kreisringförmig angeordnet. Vorzugsweise weist jedes Segment des Wandelements ein Federelement oder mehrere Federelemente auf. Vorzugsweise ist in dem Kreisring, auf dem die Segmente bebstandet angeordnet sind, zwischen den Segmenten ein Vorsprungelement angeordnet, das einen sich von der Unterseite in die Erstreckungsrichtung erstreckenden Wandabschnitt und einen Vorsprungabschnitt aufweist, der an einem der Unterseite gegenüberliegenden Ende des Vorsprungelements auf einer dem Saugstutzen zugewandten Seite des Wandabschnitts ausgebildet ist.

Des Weiteren weist das Federelement eine in dem Wandelement angeordnete Öffnung und einen Vorsprung auf, der in die Erstreckungsrichtung von dem Wandelement angeordnet ist. Der Vorsprung erstreckt sich vorzugsweise in die Erstreckungsrichtung. Die Kombination von der Öffnung und dem Vorsprung ist geeignet, eine Federung für den Filterdeckel bereitzustellen. Vorzugsweise ist die Öffnung in die Erstreckungsrichtung des Wandelements von der Unterseite aus gesehen unterhalb von dem Vorsprung angeordnet. Vorzugsweise ist der Vorsprung mittig oder im Wesentlichen mittig oberhalb der Öffnung in die Erstreckungsrichtung des Wandelements von der Unterseite aus gesehen ausgebildet.

Der Vorsprung erstreckt sich vorzugsweise in die Erstreckungsrichtung mit einer Vorsprung-Länge, die gleich oder kleiner ist als eine Vorsprung-Breite, die sich senkrecht oder im Wesentlichen senkrecht zur Erstreckungsrichtung erstreckt. Der Vorsprung weist in die Erstreckungsrichtung vorzugsweise eine Vorsprung-Länge von 1,0 bis 2,0 mm auf. Die Öffnung weist vorzugsweise in die Erstreckungsrichtung eine Öffnung-Länge auf, die wesentlich kleiner ist als eine senkrecht sich zur Erstreckungsrichtung erstreckende Öffnung-Breite. Die Öffnung-Länge ist beispielsweise zehnmal kleiner als die Öffnung-Breite. Die Öffnung weist vorzugsweise in die Erstreckungsrichtung eine Öffnung-Länge im Bereich von 1,5 bis 2,5 mm und senkrecht zur Erstreckungsrichtung eine Öffnung-Breite im Bereich von 1,5 bis 2,5 cm auf.

Ein Material des Filterdeckels ist vorzugsweise Kunststoff. Ein Material des Filterdeckels ist bevorzugter Polypropylen. Vorzugsweise ist der Filterdeckel einstückig ausgebildet.

Die Erfindung betrifft weiterhin einen Filtereinsatz, der einen Filterkörper und den Filterdeckel in einer oder mehreren der vorstehend beschrieben Ausführungsformen entsprechend der Erfindung aufweist. Der Filterkörper weist vorzugsweise einen Schraubdeckel auf, an den über eine Mittelsäule ein Filter angeschlossen ist. Ein Material des Filterkörpers ist vorzugsweise Kunststoff bevorzugter glasfaserverstärktes Polypropylen. Vorzugsweise ist das Filter ein Sieb- oder Labyrinthfilter. Das Filter kann als Flusenfilter oder als Schwerkörperfalle fungieren. Die Verwendung des wartungsarmen Labyrinthfilters genügt in der Regel den Anforderungen der meisten Waschmaschinenbenutzer, da der Anteil an Flusen, Fäden und dgl. in der Waschlauge üblicherweise gering ist und die Funktion der Pumpe oder anschließenden Rohrleitungen nicht wesentlich beeinflusst. An dem Filterkörper können weiterhin eine oder mehrere Dichtungen ausgebildet und/oder angeordnet sein. Dadurch können weiterhin Toleranzen zwischen den Bauteilen ausgeglichen werden.

Die Erfindung betrifft weiterhin eine Waschmaschine, die ein Aggregatgehäuse und einen Filterdeckel in einer oder mehreren der vorstehend beschrieben Ausführungsformen entsprechend der Erfindung oder einen Filtereinsatz in einer oder mehreren der vorstehend beschrieben Ausführungsformen entsprechend der Erfindung aufweist. Das Aggregatgehäuse ist vorzugsweise Teil eines Laugen- und/oder Umflutpumpenaggregats. Das Aggregatgehäuse weist vorzugsweise eine Filterkammer zur Aufnahme des Filtereinsatzes und eine Pumpenkammer zur Aufnahme einer Pumpe auf, die durch den Filterdeckel strömungstechnisch getrennt sind. In der Pumpenkammer ist eine Pumpe wie eine Laugen- und/oder Umflutpumpe angeordnet. In der Filterkammer ist der vorstehende Filtereinsatz angeordnet. Der Schraubdeckel des Filterkörpers ist mit einem Gewinde des Aggregatgehäuses verschraubt, sodass sich die Mittelsäule und der Filter des Filterkörpers in die Filterkammer hinein erstrecken, wobei das Filter in dem Aggregatgehäuse derart positioniert ist, dass es an der Unterseite des Filterdeckels angeordnet ist..

Unter dem Begriff "Waschmaschine" ist neben einem Gerät, dass zum Waschen von Wäsche ausgelegt ist, auch ein Kombigerät wie ein Waschtrockner zu verstehen. Bei der Waschmaschine kann es sich um ein Haushaltsgerät oder ein gewerblich genutztes Gerät handeln. Vorzugsweise ist die Waschmaschine ein Waschtrockner.

Ein Ausführungsbeispiel der Erfindung ist in den Zeichnungen rein schematisch dargestellt und nachfolgend näher beschrieben. Es zeigt
- Fig. 1: schematisch eine Draufsicht auf einen Filterdeckel nach dem Stand der Technik;
- Fig. 2: schematisch eine Schnittansicht auf den in Fig. 1 gezeigten Filterdeckel;
- Fig. 3: schematisch eine Draufsicht auf ein Aggregatgehäuse nach dem Stand der Technik;
- Fig. 4: schematisch eine Querschnittsansicht des in Fig. 3 gezeigten Aggregatgehäuses;
- Fig. 5: schematisch eine Draufsicht auf einen erfindungsgemäßen Filterdeckel;
- Fig. 6: schematisch eine Schnittansicht des in Fig. 5 gezeigten Filterdeckels; und
- Fig. 7: schematisch eine weitere Schnittansicht des in Fig. 5 gezeigten Filterdeckels.

Fig. 1 bis 4, die den Filterdeckel bzw. das Aggregatgehäuse nach dem Stand der Technik darstellen, sind vorstehend bereits beschrieben.

Fig. 5 zeigt schematisch eine Draufsicht auf einen erfindungsgemäßen Filterdeckel. Der in Fig. 5 gezeigte Filterdeckel 2 entspricht dem in Fig. 1 und 2 gezeigten Filterdeckel 2 mit dem Unterschied, dass er ein Federelement aufweist, das eine in dem Wandelement 22 angeordnete Öffnung 24 und einen Vorsprung 23 aufweist, der in die Erstreckungsrichtung (nicht gezeigt) von dem Wandelement 22 angeordnet ist. Wie in Fig. 5 ersichtlich, weisen die zwei Segmente 221, 222 des Wandelements 22 jeweils zwei Federelemente auf, die jeweils eine Öffnung 24 und einen Vorsprung 23 aufweisen. Weiterhin weisen das Segment 221 und das weitere Segment 222 jeweils einen Segment-Vorsprung 27 auf, der zwischen den beiden Öffnungen 24 jedes Segments 221, 222 auf einer dem Saugstutzen 25 abgewandten Seite des Wandelements 22 angeordnet ist.

Fig. 6 zeigt schematisch eine Schnittansicht des in Fig. 5 gezeigten Filterdeckels. Fig. 6 zeigt eine Schnittansicht des halbierten Filterdeckels 2. Es ist die Draufsicht auf die Hälfte des Filterdeckels 2 mit dem Segment 221 des Wandelements 22 gezeigt. Das Segment 221 des Wandelements 22 weist zwei Federelemente auf, die jeweils eine Öffnung 24 und einen Vorsprung 23 aufweisen. Jede Öffnung 24 ist in die Erstreckungsrichtung E des Wandelements 22 von der Unterseite 21 aus gesehen jeweils unterhalb von dem ihr zugeordneten Vorsprung 23 angeordnet. Die Vorsprünge 23 des Segments 221 erstrecken sich jeweils in die Erstreckungsrichtung E mit einer Vorsprung-Länge, die gleich oder kleiner ist als eine Vorsprung-Breite, die sich senkrecht oder im Wesentlichen senkrecht zur Erstreckungsrichtung E erstreckt. Die Öffnungen 24 des Segments 221 weisen in die Erstreckungsrichtung E eine Öffnung-Länge auf, die wesentlich kleiner ist als eine senkrecht sich zur Erstreckungsrichtung E erstreckende Öffnung-Breite. Die Öffnung-Länge ist beispielsweise zehnmal kleiner als die Öffnung-Breite, sie liegt beispielsweise im Millimeterbereich, während die Öffnung-Breite im Zentimeterbereich liegt.

Fig. 7 zeigt schematisch eine weitere Schnittansicht des in Fig. 5 gezeigten Filterdeckels. Es ist eine weitere Schnittansicht eines weiteren halbierten Filterdeckels 2 gezeigt. Ein Segment-Vorsprung 27 ist jeweils an dem Segment 221 und dem weiteren Segment 222 senkrecht oder im Wesentlichen senkrecht zur Erstreckungsrichtung E auf der dem Saugstutzen 25 abgewandten Seite des segmentierten Wandelements 22 angeordnet.

### Bezugszeichenliste

- E: Erstreckungsrichtung
- 2: Filterdeckel
- 21: Unterseite
- 22: Wandelement
- 221: Segment
- 222: weiteres Segment
- 23: Vorsprung
- 24: Öffnung
- 25: Saugstutzen
- 26: Vorsprungelement
- 261: Wandabschnitt
- 262: Vorsprungabschnitt
- 27: Segmentvorsprung
- 28: Oberseite
- 3: Aggregatgehäuse
- 31: Filterkammer
- 32: Pumpenkammer
- 33: Zulaufstutzen
- 34: Druckstutzen
- 35: Gewinde

## Patentansprüche

1. Filterdeckel (2) zum Einsetzen in ein Aggregatgehäuse eines Laugen- und/oder Umflutpumpenaggregats einer Waschmaschine, aufweisend eine Oberseite (28) und eine Unterseite (21), einen sich von der Unterseite (21) in eine Erstreckungsrichtung (E) erstreckenden zentralen Saugstutzen (25) und ein sich von der Unterseite (21) in die Erstreckungsrichtung (E) erstreckendes segmentiertes Wandelement (22, 221, 222) mit daran angeordnetem Federelement,
**dadurch gekennzeichnet,**
**dass** das Federelement eine in dem Wandelement (22) angeordnete Öffnung (24) und einen Vorsprung (23) aufweist, der in die Erstreckungsrichtung (E) von dem Wandelement (22) angeordnet ist.

2. Filterdeckel (2) nach Anspruch 1, **dadurch gekennzeichnet, dass** die Öffnung (24) in die Erstreckungsrichtung (E) des Wandelements (22) von der Unterseite (21) aus gesehen unterhalb von dem Vorsprung (23) angeordnet ist.

3. Filterdeckel (2) nach Anspruch 1 oder 2, **dadurch gekennzeichnet, dass** der Vorsprung (23) in die Erstreckungsrichtung (E) eine Vorsprung-Länge von 1,0 bis 2,0 mm aufweist und die Öffnung (24) in die Erstreckungsrichtung (E) eine Öffnung-Länge im Bereich von 1,5 bis 2,5 mm und senkrecht zur Erstreckungsrichtung (E) eine Öffnung-Breite im Bereich von 1,5 bis 2,5 cm aufweist.

4. Filterdeckel (2) nach einem der vorangehenden Ansprüche, **dadurch gekennzeichnet, dass** ein Material des Filterdeckels (2) Polypropylen ist.

5. Filterdeckel (2) nach einem der vorangehenden Ansprüche, **dadurch gekennzeichnet, dass** die Erstreckungsrichtung (E) senkrecht oder im Wesentlichen senkrecht zur Unterseite (21) des Filterdeckels (2) ist.

6. Filtereinsatz, aufweisend einen Filterkörper, der einen Schraubdeckel aufweist, an den über eine Mittelsäule ein Filter angeschlossen ist, und einen Filterdeckel (2) nach einem der vorangehenden Ansprüche.

7. Filtereinsatz nach Anspruch 6, **dadurch gekennzeichnet, dass** ein Material des Filterkörpers glasfaserverstärktes Polypropylen ist.

8. Filtereinsatz nach Anspruch 6 oder 7, **dadurch gekennzeichnet, dass** das Filter ein Sieb- oder Labyrinthfilter ist.

9. Waschmaschine, aufweisend ein Aggregatgehäuse und einen Filterdeckel nach einem der Ansprüche 1 bis 5 oder einen Filtereinsatz nach einem der Ansprüche 6 bis 8.

10. Waschmaschine nach Anspruch 9, **dadurch gekennzeichnet, dass** das Aggregatgehäuse Teil eines Laugen- und/oder Umflutpumpenaggregats ist.

## Claims

1. Filter cover (2) for insertion into a unit housing of a lye and/or recirculation pump unit of a washing machine, the filter cover comprising an upper face (28) and a lower face (21), a central suction nozzle (25) extending from the lower face (21) in a direction of extension (E), and a segmented wall element (22, 221, 222) extending from the lower face (21) in the direction of extension (E) and having a spring element arranged thereon, **characterised in that** the spring element has an opening (24) arranged in the wall element (22) and a projection (23) which is arranged in the direction of extension (E) of the wall element (22).

2. Filter cover (2) according to claim 1, **characterised in that** the opening (24) is arranged below the projection (23) in the direction of extension (E) of the wall element (22) as seen from the lower face (21).

3. Filter cover (2) according to either claim 1 or claim 2, **characterised in that** the projection (23) has a projection length of from 1.0 to 2.0 mm in the direction of extension (E) and the opening (24) has an opening length in the range of from 1.5 to 2.5 mm in the direction of extension (E) and an opening width in the range of from 1.5 to 2.5 cm perpendicularly to the direction of extension (E).

4. Filter cover (2) according to any of the preceding claims, **characterised in that** a material of the filter cover (2) is polypropylene.

5. Filter cover (2) according to any of the preceding claims, **characterised in that** the direction of extension (E) is perpendicular or substantially perpendicular to the lower face (21) of the filter cover (2).

6. Filter insert, comprising a filter body, which has a screw cover to which a filter is connected via a central column, and a filter cover (2) according to any of the preceding claims.

7. Filter insert according to claim 6, **characterised in that** a material of the filter body is glass-fibre-reinforced polypropylene.

8. Filter insert according to either claim 6 or claim 7, **characterised in that** the filter is a sieve or labyrinth filter.

9. Washing machine comprising a unit housing and a filter cover according to any of claims 1 to 5 or a filter insert according to any of claims 6 to 8.

10. Washing machine according to claim 9, **characterised in that** the unit housing is part of a lye and/or recirculation pump unit.

## Revendications

1. Couvercle de filtre (2) destiné à être inséré dans un boîtier d'unité d'une unité de pompe à lessive et/ou de circulation d'un lave-linge, comprenant une face supérieure (28) et une face inférieure (21), une tubulure d'aspiration centrale (25) s'étendant depuis la face inférieure (21) dans un sens d'extension (E) et un élément de paroi segmenté (22, 221, 222) s'étendant depuis la face inférieure (21) dans le sens d'extension (E) et comportant un élément de ressort disposé sur celui-ci,
**caractérisé**
**en ce que** l'élément de ressort comprend une ouverture (24) disposée dans l'élément de paroi (22) et une saillie (23) qui est disposée depuis l'élément de paroi (22) dans le sens d'extension (E).

2. Couvercle de filtre (2) selon la revendication 1, **caractérisé en ce que** l'ouverture (24) dans le sens d'extension (E) de l'élément de paroi (22) est disposée sous la saillie (23) lorsqu'elle est vue depuis la face inférieure (21).

3. Couvercle de filtre (2) selon la revendication 1 ou 2, **caractérisé en ce que** la saillie (23) dans le sens d'extension (E) comprend une longueur de saillie de 1,0 à 2,0 mm, et **en ce que**, dans le sens d'extension (E), l'ouverture (24) comprend une longueur d'ouverture dans la plage de 1,5 à 2,5 mm et, perpendiculairement au sens d'extension (E), une largeur d'ouverture dans la plage de 1,5 à 2,5 cm.

4. Couvercle de filtre (2) selon l'une des revendications précédentes, **caractérisé en ce qu'**un matériau du couvercle de filtre (2) est du polypropylène.

5. Couvercle de filtre (2) selon l'une des revendications précédentes, **caractérisé en ce que** le sens d'extension (E) est perpendiculaire ou sensiblement perpendiculaire à la face inférieure (21) du couvercle de filtre (2).

6. Insert de filtre, comprenant un corps de filtre qui comprend un couvercle à vis auquel un filtre est raccordé par l'intermédiaire d'une colonne centrale, et un couvercle de filtre (2) selon l'une des revendications précédentes.

7. Insert de filtre selon la revendication 6, **caractérisé en ce qu'**un matériau du corps de filtre est du polypropylène renforcé par des fibres de verre.

8. Insert de filtre selon la revendication 6 ou 7, **caractérisé en ce que** le filtre est un filtre à tamis ou à labyrinthe.

9. Lave-linge comprenant un boîtier d'unité et un couvercle de filtre selon l'une des revendications 1 à 5 ou un insert de filtre selon l'une des revendications 6 à 8.

10. Lave-linge selon la revendication 9, **caractérisé en ce que** le boîtier d'unité fait partie d'une unité de pompe à lessive et/ou de circulation.
